# EUROPÄISCHE PATENTSCHRIFT

(11) **EP 0 808 288 B1**
(45) Veröffentlichungstag und Bekanntmachung des Hinweises auf die Patenterteilung: **26.07.2000**
(21) Anmeldenummer: 96943978.5
(22) Anmeldetag: 16.12.1996
(51) Int. Cl.: B65F 3/20

(54) **CONTAINERFAHRZEUG MIT LADEEINRICHTUNG**
CONTAINER VEHICLE WITH LOADING MEANS
VEHICULE A CONTENEUR POURVU D'UN DISPOSITIF DE CHARGEMENT

(30) Priorität: 21.12.1995 DE 29520278 U
(43) Veröffentlichungstag der Anmeldung: 26.11.1997
(73) Patentinhaber: Georg, Edgar, D-57638 Neitersen (DE)
(72) Erfinder: Georg, Edgar, D-57638 Neitersen (DE)
(74) Vertreter: Langmaack, Jürgen, Dipl.-Ing.
(86) Internationale Anmeldenummer: EP9605658
(87) Internationale Veröffentlichungsnummer: WO9723393

(56) Entgegenhaltungen:
- EP-A- 0 295 574
- WO-A-93/15981
- DE-A- 2 458 903
- DE-U- 9 207 193
- DE-U- 9 417 594

## Beschreibung

Fahrzeuge zum Aufnehmen und Transportieren von schüttfähigen Feststoffen, insbesondere von Abfallstoffen, mit einem auf dem Fahrzeug hinter dem Fahrerhaus angeordneten Sammelcontainer sind beispielsweise aus US-A-3 140 787 oder US-A-3 202 305 bekannt. Bei diesen auch unter der Bezeichnung Überkopflader bekannten Fahrzeugen wird mit Hilfe einer Schwenkarmanordnung, die am Sammelcontainer angelenkt ist, ein vor dem Fahrzeug befindlicher gefüllter Einzelbehälter aufgenommen, über das Fahrerhaus hinweg verschwenkt und in eine nach oben offene Füllöffnung entleert, die im Bereich des dem Fahrerhaus zugekehrten Endes des Sammelcontainers angeordnet ist. Um den Sammelcontainer möglichst vollständig füllen zu können, ist im Inneren des Sammelcontainers ein Preßschild verschiebbar geführt.

Der Nachteil der vorbekannten Fahrzeuge besteht darin, daß der Sammelcontainer entweder fest mit dem Fahrzeug verbunden bleibt und zur Entleerung über eine am Fahrzeugende am Sammelcontainer angeordnete Klappe der Inhalt durch den Preßschild vollständig ausgeschoben werden muß. Dies erfordert einen langen und sehr kostspieligen Teleskopzylinder, durch den das zur Verfügung stehende Raumvolumen noch vermindert wird. Bei einem feststehenden Sammelcontainer bereitet jedoch die Druckmittelversorgung für den üblicherweise hydraulischen Schwenkantrieb und den Preßzylinder für den Preßschild keinerlei Probleme, da hier die entsprechenden Druckleitungen fest verlegt werden können (US-A-3 140 787).

Bei einer Konzeption mit absetzbarem Sammelcontainer besteht der Nachteil darin, daß infolge der Lagerung der Schwenkarmanordnung mit ihren Antrieben und auch das Preßschildes mit seinem Preßzylinder am Sammelcontainer eine lösbare Verbindung für die Druckmittelzufuhr zwischen der am Fahrzeug angeordneten Druckmittelpumpe und den hydraulischen Betätigungsmitteln für die betreffenden Einrichtung vorgesehen werden muß. Die Verwendung derartiger hydraulischer Steckverbindungen erfordert äußerste Sorgfalt und Sauberkeit bei der Handhabung, da das Eindringen von Schmutzteilen sehr schnell zu Störungen im Hydrauliksystem führen kann. Darüber hinaus ist dieses System sehr aufwendig, da jeder Container komplett mit Schwenkarmanordnung und Preßeinrichtung ausgebildet sein muß.

Aus WO 93/15981 ist ferner ein Fahrzeug bekannt, bei dem die Schwenkarmanordnung und die Preßeinrichtung fest auf dem Fahrzeug angeordnet sind, während der zugehörige lösbare Sammelcontainer mit einer stirnseitigen Öffnung versehen ist, die mit der Ausschuböffnung der Preßeinrichtung im Betrieb verbunden ist. Dieses System weist zwar den Vorteil auf, daß alle, vorzugsweise hydraulisch anzutreibende Betätigungselemente, wie Schwenkarmanordnung und Preßeinrichtung fest mit dem Fahrzeug verbunden sind, während der Sammelcontainer bis auf die stirnseitige, mit einer Tür versehene Einfüllöffnung als geschlossener Blechbehälter ausgebildet ist. Der Nachteil besteht jedoch darin, daß für dieses System spezielle Sammelcontainer eingesetzt werden müssen, die in bezug auf die Abdichtung und den Verschluß der Einfüllöffnung verhältnismäßig aufwendig gestaltet sind.

Aus DE-U-9 417 594.2 ist ein motorgetriebenes Müllsammelfahrzeug bekannt, das einen über einen Hakenlift aufnehmbaren und absetzbaren Sammelcontainer für schüttfähige Feststoffe aufweist, der hinter dem Fahrerhaus angeordnet ist und im Bereich seines dem Fahrerhaus zugekehrten Endes eine nach oben offene Füllöffnung aufweist. Mit der Hakenlift-Anordnung zum Aufnehmen und Absetzen des Sammelcontainers ist gleichzeitig ein im Innenraum des Sammelcontainers geführter Preßschild verbunden, so daß nach Verriegelung des Sammelcontainers auf dem Fahrzeugchassis über die Hakenlift-Anordnung der Preßschild im Container hin und her bewegt und eingefüllte Abfallstoffe verdichtet werden können. Die Befüllung des Sammelcontainers erfolgt über eine am Fahrzeugchassis angelenkte Schwenkarmanordnung, mit der vor dem Fahrerhaus abgestellte Behälter aufgenommen und nach einem Verschwenken über das Fahrerhaus hinweg in den Sammelcontainer entleert werden können. Nach Befüllung des Sammelcontainers wird der Preßschild am Sammelcontainer verriegelt, der Sammelcontainer am Fahrzeugchassis entriegelt, so daß der Sammelcontainer über die Hakenlift-Anordnung vom Fahrzeug abgesetzt werden kann.

Der Erfindung liegt die Aufgabe zugrunde, ein Fahrzeug der vorstehenden Art mit einem aufnehmbaren und absetzbaren Sammelcontainer zu schaffen, das zum einen einen kompakten Aufbau aufweist und zum anderen die Verwendung einfach gestalteter Sammelcontainer erlaubt.

Zur Lösung der Aufgabe ist gemäß der Erfindung vorgesehen ein Fahrzeug mit einem aufnehmbaren und absetzbaren Sammelcontainer für schüttfähige Feststoffe, insbesondere Abfallstoffe, der hinter dem Fahrerhaus angeordnet ist und zumindest im Bereich seines dem Fahrerhaus zugekehrten Endes eine nach oben offene Füllöffnung sowie einen in seinen Innenraum geführten Preßschild aufweist, und mit einer über das Fahrerhaus verschwenkbaren Schwenkarmanordnung zur Aufnahme und Entleerung von Behältern, die an einem hinter dem Fahrerhause angeordneten Halterahmen angelenkt ist, der mit dem Fahrzeugchassis fest verbunden ist, wobei am Halterahmen die Betätigungsmittel für die Schwenkarmanordnung sowie wenigstens ein Schubzylinder zum Verschieben des Preßschildes und Verriegelungsmittel zur Festlegung des Sammelcontainers am Halterahmen angeordnet sind. Ein derart ausgebildetes Fahrzeug hat den Vorteil, daß zum einen die vorzugsweise hydraulisch ausgebildeten Betätigungsmittel sowie Schwenkarmanordnung und die Verriegelungsmittel und der Schubzylinder über den Halterahmen mit dem Fahrzeug verbunden sind und beim Wechseln des Sammelcontainers auch auf diesem verbleiben. Der Sammelcontainer selbst wird durch einen zumindest teilweise oben offenen Blechbehälter gebildet, der nicht nur auf dem erfindungsgemäßen Fahrzeug verwendet werden kann sondern auch auf anderen Fahrzeugen transportiert und mit anderen Beladungsmitteln von oben befüllt werden kann. Der Preßschild kann hierbei entweder unmittelbar durch die fahrerhausseitige Vorderwand des Behälters gebildet werden oder es kann ein zusätzlicher Preßschild im Innenraum des Sammelcontainers angeordnet sein. In letzterem Fall muß in der Vorderwand eine relativ kleine Öffnung vorgesehen werden, durch die der Schubzylinder auf den Preßschild einwirken kann. Da die Verriegelungsmittel für den Sammelcontainer ebenfalls am Halterahmen angeordnet sind, werden bei einer Beaufschlagung des Preßschildes die Reaktionskräfte zwischen dem Schubzylinder einerseits und dem Sammelcontainer andererseits über die Verriegelungsmittel unmittelbar vom Halterahmen übernommen, so daß insoweit das Fahrzeugchassis kräftefrei bleibt. Je nach Größe der auf den Preßschild aufzubringenden Preßkraft und/oder aus konstruktiven Gründen können statt eines Schubzylinders auch zwei oder mehr Schubzylinder vorgesehen werden. Zweckmäßig ist jedoch die Anordnung von zwei parallel arbeitenden Schubzylindern, die über eine entsprechende hydraulische Gleichlaufsteuerung parallel geführt werden können.

In zweckmäßiger Ausgestaltung der Erfindung ist vorgesehen, daß die Kolbenstange des Schubzylinders am Halterahmen angelenkt ist und der Zylinderkörper den bewegbaren Teil bildet, der am Preßschild angreift. Diese Ausgestaltung bietet für die Druckmittelzuleitung, die im Bereich des Halterahmens erfolgt, wesentliche Vorteile.

Der Schubzylinder ist zweckmäßigerweise mit seinem bewegbaren Teil lösbar mit dem Preßschild verbunden. Hierbei ist in einer weiteren vorteilhaften Ausgestaltung der Erfindung vorgesehen, daß zur Verbindung des Schubzylinders mit dem Preßschild ein Verbindungsmittel vorgesehen ist, das beim Vorschub des Schubzylinders gegen den Preßschild ein Einrasten ermöglicht und in eingerastetem Zustand eine Vor- und Rückbewegung des Preßschildes erlaubt. Wird so ein leerer Sammelcontainer vom Fahrzeug aufgenommen und über die Verriegelungsmittel mit dem Halterahmen verbunden, dann kann durch ein Vorschieben des Schubzylinders auch der Schubzylinder mit dem Preßschild über das Verbindungsmittel verbunden werden. Nach dem Entleeren von einem oder mehreren Behältern in den Sammelcontainer kann die sich vor dem Preßschild aufbauende Feststoffmenge in den hinteren Teil des Sammelbehälters geschoben werden und der Preßschild wieder zurückgezogen werden, so daß ein ausreichender Freiraum für weitere Füllmengen vorhanden ist. Nachdem der hintere Bereich des Sammelcontainers bis an die Rückwand gefüllt ist, kann durch diesen Vorgang auch die gewünschte Verdichtung des in den Sammelcontainer eingefüllten Feststoffs bewirkt werden. Das Verbindungsmittel erlaubt hierbei eine freie Vor- und Rückbewegung des Preßschildes.

Soll der Sammelcontainer nach vollständiger Befüllung vom Fahrzeug abgenommen oder abgesetzt werden, dann kann das Verbindungsmittel über entsprechende Öffnungsmittel geöffnet werden. Die Öffnungsmittel können an der Behälterinnenwand oder auch am Halterahmen angeordnet sein und jeweils mit eigenen ansteuerbaren Betätigungsmitteln, sei es von Hand oder über Druckmittel, aktivierbar sein. Zweckmäßig ist es jedoch, wenn die Betätigungsmittel durch einfache feststehende Elemente im Behälter oder am Halterahmen gebildet werden, die erst dann in das Verbindungsmittel zum Öffnen eingreifen, wenn der Preßschild über seine Endarbeitsposition an der vorderen Behälterwand um einen geringen Weg hinaus gegen die Behälterwand vom Schubzylinder zurückgezogen wird, so daß die Öffnungselemente mit dem Verbindungsmittel in Wirkverbindung treten können.

In zweckmäßiger Ausgestaltung der Erfindung ist vorgesehen, daß der Schubzylinder horizontal ausgerichtet ist und daß am Halterahmen für das freie Ende des Schubzylinders Haltemittel angeordnet sind. Hierdurch ist eine sichere Fixierung des Schubzylinders gewährleistet, wenn das Fahrzeug ohne Sammelcontainer gefahren wird. Zweckmäßig ist es hierbei, wenn die Haltemittel in einer Vertikalebene begrenzt frei beweglich ausgebildet sind. Hierdurch ist gewährleistet, daß beim Einrasten des Schubzylinders in den Schnappverschluß des Preßschildes eines aufgenommenen Sammelcontainers konstruktiv nicht immer vermeidbare Abweichungen aus der exakten Achslage ausgeglichen werden können, gleichzeitig aber der Schubzylinder seitlich in ausreichendem Maße gehalten ist, um ein seitliches "Ausbrechen" zu vermeiden.

In zweckmäßiger Ausgestaltung der Erfindung ist hierbei ferner vorgesehen, daß die Haltemittel das bewegbare Ende des Schubzylinders in zurückgezogener Stellung umgreifen und beim Vorschub freigeben. Da beim Einschieben des Preßschildes in den Sammelcontainer die Gefahr von Winkelabweichungen gegenüber der idealen Zylinderlängsachse nicht zu vermeiden sind, wird durch diese Maßnahme gewährleistet, daß bei einem Einschieben des Preßschildes in den Sammelcontainer der Schubzylinder quer zu seiner Arbeitsrichtung freigegeben wird und damit ein Verkanten infolge von Maß- und Winkelabweichungen vermieden wird.

In zweckmäßiger weiterer Ausgestaltung der Erfindung ist vorgesehen, daß der Schubzylinder in hochgeschwenkter Stellung festlegbar am Halterahmen angeordnet ist. Durch diese Maßnahme wird es möglich, das Fahrzeug auch zum Transport von anderen Wechselbehältern oder anderen Wechselaufbauten zu benutzen, da durch das Hochschwenken des Schubzylinders dieser nicht mehr über die hintere Vertikalebene des Halterahmens hinausragt und damit der erforderliche Freiraum zur Handhabung anderer Wechselaufbauten gegeben ist.

In weiterer vorteilhafter Ausgestaltung der Erfindung ist vorgesehen, daß die Füllöffnung des Sammelcontainers eine Deckelanordnung mit Betätigungsmitteln zum Öffnen und Schließen aufweist, die mit wenigstens einen am Halterahmen angeordneten Antriebsmittel verbindbar sind. Die Deckelanordnung kann in der einfachsten Ausführung durch eine zum Fahrzeugheck hin um eine quer zur Fahrzeuglängsachse verlaufende Drehachse verschwenkbare Klappe gebildet werden. Es ist aber auch möglich, die Deckelanordnung durch zwei am Längsrand der Füllöffnung quer zur Fahrzeuglängsrichtung nach außen verschwenkbare Deckelklappen vorzusehen. Besonders zweckmäßig ist es, wenn bei der Anordnung von zwei zur Außenseite hin verschwenkbaren Deckelklappen eine dritte am hinteren Rand der Einfüllöffnung befindliche Deckelklappe vorgesehen ist, da hierdurch ein Windschutz für die geöffnete Einfüllöffnung gegeben ist und beim Entleeren des Behälters über die Schwenkarmanordnung im einzufüllenden Feststoff enthaltene Feinanteile vom Wind nicht weggetragen werden können. Unabhängig von der Wahl der vorstehend beschriebenen unterschiedlichen Deckelklappenanordnung ist der Konzeption eines gemeinsam, nämlich die Betätigungsmittel in Form von Hebeln, Zug- oder Druckgestängen sind am Sammelcontainer gelagert, während die hierzu erforderlichen Betätigungsmittel, beispielsweise in Form eines oder mehrerer hydraulischer Zylinder, am Halterahmen des Fahrzeugs angeordnet sind. Auch damit sind am Sammelcontainer nur reine mechanische Teile angeordnet, während alle mit Betätigungsenergie zu versorgenden Elemente zum Öffnen und Schließen der Deckelanordnung fahrzeugfest am Halterahmen angeordnet sind. Beim Aufnehmen des Sammelcontainers werden die Betätigungsmittel mit den Antriebsmitteln in Eingriff gebracht und beim Absetzen des Sammelcontainers von den Antriebsmitteln wieder gelöst.

Die Erfindung wird anhand schematischer Zeichnungen von Ausführungsbeispielen näher erläutert. Es zeigen:
- Fig. 1: eine Seitenansicht eines Fahrzeugs,
- Fig. 2: in größerem Maßstab den Bereich zwischen Fahrerhaus und Sammelcontainer an einem Fahrzeug gem. Fig. 1,
- Fig. 3: eine Aufsicht auf den Bereich gem. Fig. 2,
- Fig. 4: in einer Teildarstellung ein Verriegelungsmittel,
- Fig. 5: eine modifizierte Ausführungsform der Anordnung gem. Fig. 2,
- Fig. 6: eine Ausführungsform mit einem Schubzylinder.

Das in Fig. 1 dargestellte Fahrzeug weist ein mit einem Fahrerhaus 1 versehenes Fahrgestell 2 auf, auf dem ein Sammelcontainer 3 aufnehmbar und absetzbar angeordnet ist. Das Aufnehmen und Absetzen des Sammelcontainers kann in verschiedener Weise vorgenommen werden je nach Ausbildung des Fahrzeuges oder des Sammelcontainers. Ist das Fahrzeug zur Aufnahme von sogenannten Wechselaufbauten ausgerüstet, dann muß der Sammelcontainer mit vier verschwenkbaren Beinen versehen sein, so daß der Sammelcontainer 3 über die Beine aufgeständert werden kann. Das Fahrzeug selbst muß mit einer Einrichtung zum Absenken versehen sein, so daß zum Aufnehmen des aufgeständerten Sammelcontainers das Fahrzeug rückwärts unter dem Container fahren kann. Die Verriegelung zwischen Fahrzeugchassis 2 und Sammelcontainer 3 erfolgt in üblicher Weise.

Das Fahrzeug kann aber auch mit einem sogenannten Seil- oder Kettenaufzug versehen sein. In diesem Falle ist das Chassis mit einer in eine Schrägstellung um eine am Fahrzeugheck befindliche Achse hochschwenkbaren Schleppbahn versehen, über die der Sammelcontainer dann mit Hilfe eines Seil- oder Kettenzuges abgelassen bzw. aufgenommen werden kann.

Schließlich kann das Fahrzeug auch mit einem sogenannten Hakenlift versehen sein, wie nachstehend noch näher beschrieben werden wird, der es ermöglicht, über einen mit einem Greifhaken versehenen Schwenkarm in eine an der Stirnseite des Sammelcontainers angeordnete Öse einzugreifen und unter Verschwenken des Armes die Vorderseite eines auf dem Boden stehenden Sammelcontainers anzuheben und dann den Sammelcontainer auf das Fahrzeugchassis 2 bis in die Endstellung aufzuziehen und diesen mit dem Fahrzeugchassis 2 zu verriegeln.

Der Sammelcontainer 3 ist an seinem rückwärtigen Ende mit einer verriegelbaren Verschlußtür 4 versehen, so daß der Inhalt des Sammelcontainers nach dem Öffnen der Verschlußtür 4 aus diesem ausgeschoben und/oder abgekippt werden kann. Am fahrerhausseitigen Ende ist der Sammelcontainer 3 mit einer obenliegenden Einfüllöffnung 5 versehen, die über eine Deckelanordnung 6 verschließbar ist. Bei dem dargestellten Ausführungsbeispiel besteht die Deckelanordnung nur aus einem Deckelteil 6, das um eine am hinteren Ende der Einfüllöffnung 5 angeordnete Achse 7 hochschwenkbar ist. Über ein Betätigungsmittel 8 in Form eines Schwenkhebels, der um einen fest mit dem Sammelcontainer 3 verbundenen Gelenkbolzen 9 verschwenkbar ist, kann der Deckelteil 6 aus der dargestellten Öffnungsstellung in die Schließstellung zurückbewegt werden (Pfeil 10).

Hinter dem Fahrerhaus 1 ist mit dem Fahrzeugchassis 2 ein Halterahmen 11 verbunden, der im Bereich seiner oberen Quertraverse ein Schwenklager 12 für eine Schwenkarmanordnung 13 trägt. Mit Hilfe dieser Schwenkarmanordnung 13, die auch als sogenannter Überkopflader bekannt ist, ist es möglich, einen vor dem Fahrerhaus 1 befindlichen Behälter 14 aufzunehmen und über das Fahrerhaus 1 hinweg in Richtung auf die Einfüllöffnung 5 des Sammelcontainers 3 zu bewegen und beim Erreichen einer Position oberhalb der Einfüllöffnung 5 unter Verschwenken des Behälters 14 diesen in den Sammelcontainer 3 zu entleeren. Die betreffenden Zwischenstationen dieser Bewegung sind in Fig. 1 gestrichelt dargestellt. Die Schwenkarmanordnung weist hierbei zwei parallel nebeneinander angeordnete Schwenkarmpaare auf, die in Aufbau und Funktion grundsätzlich bekannt sind.

Die Schwenkbewegung für die Schwenkarmanordnung 13 wird über wenigstens einen, vorzugsweise zwei Hydraulikzylinder 15 bewirkt, die am Halterahmen 11 angelenkt sind und im Bereich des Drehlagers 12 auf die Schwenkarme einwirken. Im Fahrbetrieb wird die Schwenkarmanordnung 13 in der Aufnahmeposition gehalten, lediglich die am Ende der Schwenkarmanordnung angeordneten Aufnahmefinger 16 werden über entsprechende Stellmittel 17 in die gestrichelt dargestellte Fahrposition hochgeschwenkt.

Am Halterahmen 11 ist ferner wenigstens ein im wesentlichen horizontal ausgerichteter Schubzylinder 18 gelagert, der mit seinem freien Ende 19 auf einen im Sammelcontainer 3 hin- und herverschiebbaren Preßschild einwirkt. Dies wird anhand von Fig. 2 noch näher erläutert werden. Am Halterahmen 11 sind ferner hakenförmige Verriegelungsmittel 20 vorgesehen, die in Fig. 4 näher dargestellt sind und über die der Sammelcontainer 3 fest mit dem Halterahmen 11 verriegelt werden kann.

Am Halterahmen 11 ist ferner ein Betätigungsmittel 21 für die Deckelanordnung 6 vorgesehen. Dieses Betätigungsmittel 21 besteht im wesentlichen aus einer am Halterahmen 11 über einen Lenker 23 angelenkte Halteklaue 22, die über einen Hydraulikzylinder 24 entsprechend verschwenkbar ist. Die Halteklaue 22 des Betätigungsmittels umgreift das freie Ende des auf den Deckelteil 6 einwirkenden Schwenkhebels 8. In Fig. 1 ist die Anordnung in Öffnungsstellung dargestellt. Zum Verschließen der Füllöffnung 5 wird über den Hydraulikzylinder 24 der Arm 23 nach oben verschwenkt, wobei die Öffnung der Halteklaue 22 eine horizontale Ausrichtung erfährt. Wird nun der Sammelcontainer 3 zum Absetzen auf dem Fahrzeug nach hinten verschoben, gerät die Hebelanordnung 8 mit der Halteklaue 22 des Betätigungsmittels außer Eingriff und der Sammelcontainer kann dann mit geschlossener Einfülltür bewegt werden.

In Fig. 2 ist der Bereich zwischen Fahrerhaus 1 und Sammelcontainer 3 in größerem Maßstab dargestellt. Fig. 2 zeigt hierbei eine Ausführungsform, bei der das Aufnehmen und Absetzen des Sammelcontainers 3 über einen sogenannten Hakenlift erfolgt. Aufbau und Funktion der nachfolgend beschriebenen Bauelememte sind jedoch nicht an die Verwendung eines Hakenlifts zum Aufnehmen und Absetzen des Sammelcontainers gebunden. Das Fahrzeug kann in gleicher Weise auch für die übrigen, vorstehend erläuterten Verfahren zum Aufnehmen und Absetzen ausgerüstet sein.

Der Halterahmen 11 weist bei dem hier dargestellten Ausführungsbeispiel zwei seitliche Ständer 11.1 auf, die über wenigstens eine obere Quertraverse 11.2 sowie eine Bodentraverse 11.3 fest miteinander verbunden sind. Über die Bodentraverse 11.3 ist der Halterahmen 11 mit dem Fahrzeugchassis 2 verbunden. Im oberen Bereich des Halterahmens 11 befindet sich das Schwenklager 12 für die Schwenkarmanordnung 13. Im Bereich der unteren Traverse 11.2 ist die Anlenkung 15.1 für den Hydraulikzylinder 15 zum Verschwenken der Schwenkarmanordnung 13 angeordnet.

Auf einer weiteren Quertraverse 11.4 ist ein Lagerbock 11.5 angeordnet, an dem die Schubzylinder 18 zur Betätigung eines im Innenraum des Sammelcontainers 3 verschiebbar geführten Preßschildes 25 angelenkt ist. Die Anordnung ist hierbei so getroffen, daß jeweils die Kolbenstange 18.1 am Lagerbock 11.5 angelenkt ist, während der Zylinderkörper 18.2 den bewegbaren Teil bildet. Der Zylinderkörper ist an seinem freien Ende mit einem Kopfbolzen 26 versehen, der einen kegelförmigen Kopf 27 aufweist.

Dem Kopfbolzen 26 ist am Preßschild 25 ein Verbindungsmittel 28, beispielsweise in Form eines Schnappverschlusses zugeordnet. In Höhe des Verbindungsmittels 28 ist in der Behälterstirnwand 3.1 eine Durchtrittsöffnung 3.2 vorgesehen. Wird nun bei Druckbeaufschlagung der Zylinderkörper 18.2 gegen den Preßschild vorgeschoben, dann tritt der Kopfbolzen 26 mit dem Verbindungsmittel 28 in Wirkverbindung. Bei der Ausbildung des Verbindungsmittels 28 als Schnappverschluß wird der Schnappverschluß über den kegelförmigen Kopf 27 des Kopfbolzens 26 geöffnet und rastet dann ein, so daß eine formschlüssige Verbindung zwischen Schubzylinder 18 und Preßschild 25 gegeben ist. Der Preßschild 25 kann hierbei vor- und zurückbewegt werden, ohne daß sich das Verbindungsmittel geöffnet.

Soll nun der Sammelcontainer 3 abgesetzt werden, dann muß das Verbindungselement 28 gelöst werden, so daß die Schubzylinder 18 vollständig zurückgezogen werden können. Dieses Lösen kann entweder über ein von außen von Hand oder über einen zusätzlichen Hydraulikzylinder betätigbares Mittel geschehen, beispielsweise einen kleinen Hydraulikzylinder, der auf der Außenseite des Zylinderkörpers 18.2 angeordnet ist und der zum Lösen gegen das Verbindungsmittel 28 vorfährt. Es ist aber auch möglich, auf der Innenseite der Behälterstirnwand ein Trennelement 28.1 vorzusehen, das bei einem gesteuerten Überfahren der für den Normalbetrieb vorgesehenen Endstellung in das Verbindungselement 28 eingreift, beispielsweise, wenn das Verbindungselement als federbelasteter Schnappverschluß ausgebildet ist und diesen öffnet, so daß der Schubzylinder frei zurückgezogen werden kann. Nach dem Zurückziehen des Schubzylinders 18 werden auch die Verriegelungselemente 20 gelöst.

Bei dem anhand von Fig. 2 beschriebenen Ausführungsbeispiel erfolgt das Aufnehmen und Absetzen des Sammelcontainers 3 über einen sogenannten Hakenlift. Dieser besteht im wesentlichen aus einem Winkelarm 29, der über ein Gelenk 30 mit einem im Bereich des Fahrzeughecks angelenkten Kippbrücke 31 verbunden ist. Der Winkelarm 29 weist an seinem freien Ende einen Haken 32 auf, der mit einer entsprechenden Öse 33 in Eingriff steht, die an der Stirnwand 3.1 des Sammelcontainers 3 befestigt ist. Über hier nicht näher dargestellte, in Aufbau und Funktion bekannte Betätigungsmittel, beispielsweise Hydraulikzylinder, kann nun nach dem Lösen des Schubzylinders 18 durch Verschwenken des Winkelarms 29 nach oben der Sammelcontainer auf dem Fahrzeug zunächst nach hinten verschoben werden und hierbei aus einer Verriegelung mit der Kippbrücke 31 gelöst werden und auf dieser um ein vorgegebenes Maß nach hinten verschoben werden. Zum vollständigen Absetzen kann dann die Kippbrücke angehoben werden und über ein weiteres Verschwenken des Winkelarms 29 der Sammelcontainer dann ebenfalls bei gleichzeitiger Vorwärtsbewegung des Fahrzeuges vollständig auf dem Boden abgesetzt werden. Das Aufnehmen eines Sammelcontainers 3 erfolgt dann in umgekehrter Reihenfolge. Will man den Sammelcontainer ohne Absetzen entleeren, wird die hintere Verschlußtür 4 geöffnet und dann die Kippbrücke 31 zusammen mit dem darauf noch verriegelten Sammelcontainer 3 hochgeschwenkt, so daß der Sammelcontainer wie ein normaler Kipper entleert werden kann.

In Fig. 3 ist der Bereich zwischen Fahrerhaus 1 und der Stirnwand des Sammelcontainers 3 in einer Aufsicht dargestellt, wobei die obere Quertraverse 11.2 des Halterahmens 11 entfernt ist. Wie die Aufsicht zeigt, sind bei dieser Ausführungsform zwei Schubzylinder 18 vorgesehen, die zu beiden Seiten des Winkelarms 29 durch die zugeordneten Öffnungen 3.2 in der Stirnwand 3.1 des Sammelcontainers 3 hindurchfahren können. Durch diese Anordnung ist gewährleistet, daß nach dem Zurückziehen der Schubzylinder 18 sowohl der Winkelarm 29 für sich allein als auch zusammen mit der Kippbrücke 31 verschwenkt werden kann. Es ist aber auch möglich, nur einen Schubzylinder vorzusehen, der dann in der vertikalen Längsmittelebene 37 verläuft. Hierbei ist es dann erforderlich, daß der Winkelarm 29 in seinem vertikalen Armteil in Form eines nach unten offenen U oder V ausgeführt ist, so daß die beiden Schenkel des vertikalen Armteils den Schubzylinder von oben her übergreifen und wiederum nach dem Lösen des Schubzylinders vom Preßschild der Winkelarm allein oder zusammen mit der Kippbrücke frei verschwenkt werden kann, wie dies in einer Stirnansicht in Fig. 6 dargestellt ist.

Fig. 4 zeigt in einem Vertikalschnitt gem. der Linie IV-IV in Fig. 3 die Anordnung der Verriegelungsmittel 20. Die übrigen Elemente sind jeweils nur durch strichpunktierte Linien mit den zugehörigen Bezugszeichen dargestellt. Das Verriegelungsmittel 20 besteht im wesentlichen aus einem Haken 20.1, der über einen kleinen Hydraulikzylinder 20.2 nach oben verschwenkbar ist und der mit seinem Hakenteil am freien Ende in eine entsprechend ausgebildete Öse im Frontbereich des Sammelcontainers 3 in Eingriff zu bringen ist.

In Fig. 5 ist eine Abwandlung der anhand von Fig. 2 beschriebenen Ausführungsform dargestellt. Funktionsweise und Aufbau der einzelnen Elemente entsprechen der anhand von Fig. 2 beschriebenen Ausführungsform. Bei der Ausführungsform gem. Fig. 5 ist für den Schubzylinder 18 eine Schwenkanordnung 34 vorgesehen, über die der Schubzylinder 18 mit Hilfe eines Hydraulikzylinders 35 aus der die rückwärtige Ebene des Halterahmens 11 überragenden Stellung nach oben verschwenkt werden kann, so daß das freie Ende des Schubzylinders 18 innerhalb des Halterahmens 11 gehalten ist. Die Schwenkeinrichtung besteht im wesentlichen aus zwei Seitenwangen, die an ihrem der Anlenkung 18.3 über dem Schubzylinder abgekehrten Ende ein Haltemittel 36 aufweist, das den Zylinderkörper 18.2 umfaßt. Das Haltemittel 36 ist zweckmäßigerweise so ausgebildet, daß eine begrenzte Bewegungsfreiheit in der Vertikalebene gegeben ist, so daß beim Vorschieben des Zylinderkörpers 18.2 gegen den Schubschild 25 ein zwängungsfreies seitliches Ausweichen möglich ist. Hierzu ist für die Anlenkung 18.3 des Schubzylinders 18 eine sphärische Lagerung vorgesehen. Sobald jedoch der Zylinderkörper 18.2 kurz nach dem verriegelnden Eingreifen in das Verbindungsmittel 28 am Schubschild 25 mit seinem hinteren Ende über das Haltemittel 36 hinaus verschoben worden ist, ist in den hier interessierenden Abmessungen die volle seitliche Bewegungsfreiheit ohne Kontakt mit dem Haltemittel 36 gegeben. Ein derartiges Haltemittel 36 kann auch bei einer Ausführungsform eingesetzt werden, wie sie anhand von Fig. 2 beschrieben wurde, bei der der Schubzylinder 18 auch nach dem Absetzen des Sammelcontainers 3 in seiner horizontalen Ausrichtung verbleibt.

Die vorstehend beschriebene Möglichkeit des Hochschwenkens für den Schubzylinder 18, bei der Anordnung von zwei parallelen Schubzylindern, wie anhand von Fig. 3 beschrieben, gilt dies entsprechend, besteht die Möglichkeit, auch normale Sammelcontainer mit dem Fahrzeug zu transportieren, da diese dann mit ihrer Stirnwand bis dicht an den Halterahmen 11 herangeführt werden können. Dies gilt sowohl für die beschriebene Ausführungsform mit Hakenlift als auch für die eingangs beschriebenen Ausführungsformen mit Wechselaufbautechnik und Schlepplifttechnik.

Wie aus Fig. 3 ableitbar, erlaubt die vorstehende Fahrzeugkonzeption auch die Verwendung eines Sammelcontainers, der durch eine oder mehrere Längswände unterteilt ist, so daß durch entsprechendes Schütten bereits sortiert bereitgestellter Abfall auch getrennt vom Sammelcontainer aufgenommen werden kann. Hierbei ist es möglich, für jeden Teilrahmen einen gesonderten Preßschild vorzusehen, dem jeweils ein Schubzylinder zugeordnet ist. Für eine Anordnung gem. Fig. 3 wäre eine Längswand und zwei Preßschilde vorzusehen, die im Betrieb jeweils mit einem der Schubzylinder 18 in Wirkverbindung setzbar wäre. Die Schubzylinder 18 könnten dann gleichzeitig und unabhängig voneinander ansteuerbar sein. Die Aufnahmevorrichtung an der Schwenkarmanordnung 13 muß an den entsprechend kleineren Behälter angepaßt sein.

## Patentansprüche

1. Fahrzeug mit einem aufnehmbaren und absetzbaren Sammelcontainer (3) für schüttfähige Feststoffe, insbesondere Abfallstoffe, der hinter dem Fahrerhaus (1) angeordnet ist und zumindest im Bereich seines dem Fahrerhaus (1) zugekehrten Endes eine nach oben offene Füllöffnung (5) sowie einen in seinem Innenraum geführten Preßschild (25) aufweist, und mit einer über das Fahrerhaus (1) verschwenkbaren Schwenkarmanordnung (13) zur Aufnahme und Entleerung von Behältern (14), die an einem hinter dem Fahrerhaus (1) angeordneten Halterahmen (11) angelenkt ist, der mit dem Fahrzeugchassis (2) fest verbunden ist, wobei am Halterahmen (11) die Betätigungsmittel (15) für die Schwenkarmanordnung (13) sowie wenigstens ein Schubzylinder (18) zum Verschieben des Preßschildes (25) und Verriegelungsmittel (20) zur Festlegung des Sammelcontainers (3) am Halterahmen (11) angeordnet sind.

2. Fahrzeug nach Anspruch 1, dadurch gekennzeichnet, daß der Schubzylinder (18) mit seinem bewegbaren Teil lösbar mit dem Preßschild (25) verbindbar ist.

3. Fahrzeug nach Anspruch 1 oder 2, dadurch gekennzeichnet, daß die Kolbenstange (18.1) des Schubzylinders (18) am Halterahmen (11) angelenkt ist und der Zylinderkörper (18.2) den bewegbaren Teil bildet.

4. Fahrzeug nach einem der Ansprüche 1 bis 3, dadurch gekennzeichnet, daß zur Verbindung des Schubzylinders (18) mit dem Preßschild (25) ein Verbindungsmittel (28), vorzugsweise ein Schnappverschluß vorgesehen ist, der beim Vorschub des Schubzylinders gegen den Preßschild (25) ein Einrasten ermöglicht und im eingerasteten Zustand eine Vor- und Rückbewegung des Preßschildes (25) erlaubt.

5. Fahrzeug nach Anspruch 4, dadurch gekennzeichnet, daß Mittel zum Öffnen der Verbindungsmittel (28) vorgesehen sind.

6. Fahrzeug nach einem der Ansprüche 1 bis 5, dadurch gekennzeichnet, daß der Schubzylinder (18) horizontal angeordnet ist und daß am Halterahmen (11) für das freie Ende des Schubzylinders (18) Haltemittel (36) angeordnet sind.

7. Fahrzeug nach Anspruch 6, dadurch gekennzeichnet, daß die Haltemittel (36) in einer Vertikalebene begrenzt frei beweglich ausgebildet sind.

8. Fahrzeug nach Anspruch 6 oder 7, dadurch gekennzeichnet, daß die Haltemittel (36) das bewegbare Ende des Schubzylinders (18) in zurückgezogener Stellung umgreifen und beim Vorschub freigeben.

9. Fahrzeug nach einem der Ansprüche 1 bis 8, dadurch gekennzeichnet, daß der Schubzylinder (18) in hochgeschwenkter Stellung festlegbar am Halterahmen (11) angeordnet ist.

10. Fahrzeug nach einem der Ansprüche 1 bis 9, dadurch gekennzeichnet, daß die Füllöffnung (5) des Sammelcontainers (3) eine Deckelanordnung (6) mit Betätigungsmitteln (8) zum Öffnen und Schließen aufweist, die lösbar mit wenigstens einem am Halterahmen (11) angeordneten Antriebsmittel (21) verbindbar sind.

11. Fahrzeug nach einem der Ansprüche 1 bis 10, dadurch gekennzeichnet, daß der Sammelcontainer (3) eine feststehende Vorderwand (3.1) aufweist, die mit einer Ausnehmung (3.2) für den Schubzylinder (18) versehen ist.

12. Fahrzeug nach einem der Ansprüche 1 bis 11, dadurch gekennzeichnet, daß zum Aufnehmen und Absetzen des Sammelcontainers (3) eine Hakenlifteinrichtung vorgesehen ist, die einen gegenüber dem Fahrzeug verschwenkbaren Winkelarm (29) aufweist, dessen abgewinkeltes Armende mit einem Greifhaken (33) versehen ist und der gegenüber dem Schubzylinder (18) frei verschwenkbar ausgebildet ist.

## Claims

1. Vehicle with a collecting container (3) for loose bulk solid loads, especially waste materials, such that the said container can be taken up and set down and is positioned behind the driver's cabin (1) and, at least in the area of its end facing towards the driver's cabin (1), has a filling opening (5) open at the top and a pressing plate (25) guided within its inside space, and with a swivel arm arrangement (13) which can swivel over the driver's cabin (1) to take up and empty containers (14), which is articulated to a holding frame (11) behind the driver's cabin (1) which is solidly attached to the vehicle chassis (2), such that on the holding frame (11) are arranged the actuation means (15) for the swivel arm arrangement (13) and at least one push cylinder (18) for moving the pressing plate (25) and locking means (20) to fix the collecting container (3) on the holding frame (11).

2. Vehicle according to Claim 1,
**characterised in that**
the push cylinder (18) can be detachably connected by its movable portion to the pressing plate (25).

3. Vehicle according to Claims 1 or 2,
**characterised in that**
the piston rod (18.1) of the push cylinder (18) is articulated to the holding frame (11) and the cylinder body (18.2) constitutes the movable portion.

4. Vehicle according to any of Claims 1 to 3,
**characterised in that**
to connect the push cylinder (18) to the pressing plate (25) connection means (28) are provided, preferably a snap-lock, which can engage when the push cylinder moves towards the pressing plate (25) and which, in the engaged position, allows the pressing plate (25) to move forwards and backwards.

5. Vehicle according to Claim 4,
**characterised in that**
means are provided for releasing the connection means (28).

6. Vehicle according to any of Claims 1 to 5,
**characterised in that**
the push cylinder (18) is arranged horizontally and holding means (36) for the free end of the push cylinder (18) are arranged on the holding frame (11).

7. Vehicle according to Claim 6,
**characterised in that**
the holding means (36) are formed such that they can move freely in a vertical plane.

8. Vehicle according to Claims 6 or 7,
**characterised in that**
the holding means (36) hold the movable end of the push cylinder (18) in its retracted position and release it when it moves forwards.

9. Vehicle according to any of Claims 1 to 8,
**characterised in that**
in the position in which it is swivelled up, the push cylinder (18) can be held fast against the holding frame (11).

10. Vehicle according to any of Claims 1 to 9,
**characterised in that**
the filling opening (5) of the collecting container (3) comprises a cover arrangement (6) with actuation means (8) to open and close it, which can be detachable connected to at least one drive means (21) arranged on the holding frame (11).

11. Vehicle according to any of Claims 1 to 10,
**characterised in that**
the collecting container (3) has a fixed front wall (3.1), which is provided with an aperture (3.2) for the push cylinder (18).

12. Vehicle according to any of Claims 1 to 11,
**characterised in that**
to take up and set down the collecting container (3) a hook lifting device is provided, which comprises an angle bracket (29) that can be swivelled relative to the vehicle, whose bent out arm end is provided with a gripping hook (33) and which can be freely swivelled relative to the push cylinder (18).

## Revendications

1. Véhicule comprenant un conteneur collecteur (3) pouvant être relevé et déposé pour des matières solides déversables, en particulier des déchets, qui est disposé derrière la cabine de chauffeur (1) et présente un orifice de remplissage (5) ouvert vers le haut au moins dans la zone de son extrémité tournée vers la cabine de chauffeur (1) et une plaque de compression (25) guidée dans son espace intérieur, et un dispositif à bras orientable (13) pouvant pivoter au-dessus de la cabine de chauffeur (1) pour la réception et le vidage de réservoirs (14), qui est articulé sur un cadre de retenue (11) disposé derrière la cabine de chauffeur (1), lequel est relié de façon fixe au châssis du véhicule (2), les moyens d'actionnement (15) pour le dispositif à bras orientable (13) ainsi qu'au moins un vérin de poussée (18) pour le déplacement de la plaque de compression (25) et des moyens de verrouillage (20) pour la fixation du conteneur collecteur (3) sur le cadre de retenue étant disposés sur le cadre de retenue (11).

2. Véhicule selon la revendication 1, caractérisé en ce que le vérin de poussée (18) peut être relié à la plaque de compression (25) et de façon amovible avec sa partie mobile.

3. Véhicule selon la revendication 1 ou 2, caractérisé en ce que la tige de piston (18.1) du vérin de poussée (18) est articulée sur le cadre de retenue (11) et le corps de vérin (18.2) forme la partie mobile.

4. Véhicule selon l'une quelconque des revendications 1 à 3, caractérisé en ce que, pour la liaison du vérin de poussée (18) avec la plaque de compression (25), il est prévu un moyen de liaison (28), de préférence une fermeture à encliquetage, qui permet un encliquetage lors de l'avancement du vérin de poussée contre la plaque de compression (25) et permet un mouvement avant et arrière de la plaque de compression (25) dans la position encliquetée.

5. Véhicule selon la revendication 4, caractérisé en ce que des moyens sont prévus pour ouvrir les moyens de liaison (28).

6. Véhicule selon l'une quelconque des revendications 1 à 5, caractérisé en ce que le vérin de poussée (18) est disposé horizontalement et que des moyens de retenue (36) sont disposés sur le cadre de retenue (11) pour l'extrémité libre du vérin de poussée (18).

7. Véhicule selon la revendication 6, caractérisé en ce que les moyens de retenue (36) sont conçus de façon mobile avec une liberté de mouvement limitée dans un plan vertical.

8. Véhicule selon la revendication 6 ou 7, caractérisé en ce que les moyens de retenue (36) entourent l'extrémité mobile du vérin de poussée (18) dans une position reculée et la libèrent lors de l'avancement.

9. Véhicule selon l'une qJelconque des revendications 1 à 8, caractérisé en ce que le vérin de poussée (18) est dans la position relevée disposé de manière à pouvoir être fixé sur le cadre de retenue (11).

10. Véhicule selon l'une quelconque des revendications 1 à 9, caractérisé en ce que l'orifice de remplissage (5) du conteneur collecteur (3) présente un dispositif à couvercle (6) avec des moyens d'actionnement (8) pour l'ouverture et la fermeture, qui peuvent être reliés de façon amovible à au moins un moyen d'entraînement (21) disposé sur le cadre de retenue (11).

11. Véhicule selon l'une quelconque des revendications 1 à 10, caractérisé en ce que le conteneur collecteur (3) présente un panneau avant (3.1) fixe qui est pourvu d'un évidement (3.2) pour le vérin de poussée (18).

12. Véhicule selon l'une quelconque des revendications 1 à 11, caractérisé en ce que, pour la réception et la dépose du conteneur collecteur (3), il est prévu un système élévateur à crochet qui présente un bras coudé (29) pouvant pivoter par rapport au véhicule, dont l'extrémité coudée est pourvue d'un crochet de préhension (33) et qui est conçu de façon à pouvoir basculer librement par rapport au vérin de poussée (18).
